# EUROPÄISCHE PATENTSCHRIFT

(11) **EP 0 082 173 B1**
(45) Veröffentlichungstag und Bekanntmachung des Hinweises auf die Patenterteilung: **09.10.1985**
(21) Anmeldenummer: 82901970.2
(22) Anmeldetag: 26.06.1982
(51) Int. Cl.: B22D 11/04

(54) **MEHRFACHKOKILLE ZUM VERTIKALEN STRANGGIESSEN VON NE-METALLEN**
MULTIPLE INGOT MOLD FOR THE VERTICAL CONTINUOUS CASTING OF NON FERROUS METALS
LINGOTIERE MULTIPLE POUR LA COULEE CONTINUE VERTICALE DE METAUX NON FERREUX

(30) Priorität: 29.06.1981 DE 3125508
(43) Veröffentlichungstag der Anmeldung: 29.06.1983
(73) Patentinhaber: Bánhidy, Kálmán, Dipl.-Ing., D-4006 Erkrath 1 (DE)
(72) Erfinder: Bánhidy, Kálmán, Dipl.-Ing., D-4006 Erkrath 1 (DE)
(86) Internationale Anmeldenummer: EP8200141
(87) Internationale Veröffentlichungsnummer: WO8300108

## Beschreibung

Die Erfindung betrifft eine Mehrfachkokille zum vertikalen Stranggießen von Nichteisenmetallen, die aus einem gleichzeitig der Kühlwasserzufuhr dienenden geschlossenen Kokillenrahmen und mehreren Einzelkokillen besteht, die ihrerseits eine integrierte Wasserkammer und einen ringförmigen Spritzspalt oder einen Spritzlochkranz aufweisen. Hierbei handelt es sich um einen dem Anmelder bekannten, druckschriftlich nicht erfassten Stand der Technik.

Mehrfachkokillen, die eine zusammenhängende, gemeinsame Wasserkammer aufweisen (« mehrfache Blockkokille •) sowie solche, bei denen von außen berieselte Einzelkokillen eingesetzt werden (International Metals Reviews, London/Metals Park, Juni 1976, vol. 21, S.84, Fig. 14/a, c und d sowie DE-C-1 758 574), sind nicht Gegenstand der Erfindung.

Es ist bekannt, daß die eine integrierte Wasserkammer aufweisende Stranggießkokille der von außen berieselten Kokille überlegen ist. Dadurch, daß sie eine genau bestimmte und gerichtete Wasseraustrittsöffnung - ringförmigen Spalt oder Lochkranz - aufweist, kann diese sogenannte Spalt- oder Lochkranzkokille ihre Aufgabe, nämlich die gleichmäßige Abkühlung des Stranges, besser erfüllen als die von außen berieselte Kokille. Die von außen berieselte Stranggießkokille ist empfindlicher gegen Druckschwankungen im Wasserversorgungsnetz als die Spalt- oder Lochkranzkokille und kann nicht einen ähnlich gleichmäßigen und intakten Wasserschleier erzeugen wie z. B. eine gut konstruierte Spaltkokille. Trotzdem gewinnt die von außen berieselte Kokille als Bauelement einer Mehrfachkokille in der letzten Zeit immer mehr an Bedeutung, weil sie wesentlich einfacher und billiger ist als die Spalt- oder Lochkranzkokille, und weil bei ihr der Formatwechsel durch auswechselbare Kokillenhülsen einfach und schnell durchgeführt werden kann, was bei den modernen Großanlagen sehr wichtig ist.

Wenn eine eine integrierte Wasserkammer aufweisende herkömmliche Stranggießkokille als Bauelement einer Mehrfachkokille benutzt wird, verwendet man nach dem Stand der Technik einen Kokillenrahmen, an dem die Einzelkokillen fest montiert sind. Der gleichzeitig der Külwasserzufuhr dienende Kokillenrahmen ist als eine Wasserdruckkammer ausgebildet, mit der jede Einzelkokille durch eine oder mehrere Leitungen verbunden ist. Die so entstandene herkömmliche Mehrfachkokille ist in dieser Art lediglich eine Zusammensetzung von Einzelkokillen, bei denen für die gute Wasserverteilung innerhalb jeder Kokille einzeln gesorgt werden muß.

Die Hauptschwierigkeit bei der Konstruktion einer eine integrierte Wasserkammer aufweisenden Stranggießkokille besteht darin, daß das durch nur eine oder einige wenige Leitungen in die Kokille seitlich eingeführte Kühlwasser innerhalb der Kokillenkammer so verteilt werden muß, daß einerseits die Kokillenwand an ihrem Umfang entlang gleichmäßig gekühlt wird, andererseits das Kühlwasser in der Bewegungsrichtung des Stranges unter Ausschaltung jeglicher nennenswerter Querbewegung längs der Strangoberfläche herunterfließt.

Es sind zahlreiche Kokillenkonstruktionen mit integrierter Wasserkammer bekanntgeworden (International Metals Reviews, London/Metals Park, Juni 1976, vol. 21, S.84, fig.14/e bis i, Hermann, E. : Handbuch des Stranggießens, Aluminium-Verlag Düsseldorf, 1958, S. 205, Bilder 664 bis 666, S. 485, Bild 1588, US-A-3 665 999, US-A-3 688 834 und US-A 3 739 837). Sie alle weisen verschiedene strömungsdynamische Beruhigungselemente wie Siebplatten, Siebringe, kragenartige Wehre usw. auf, welche die Aufgabe haben, das an einer oder einigen Stellen in die Kokille seitlich eingeführte Kühlwasser durch Verringerung und Ausgleich der Strömungsgeschwindigkeiten und Umleitung der Wasserströmung in einen gleichmäßigen, von Querströmungen freien Spritzwasserschleier umzuwandeln. Diese bekannten Kokillenkonstruktionen sind kompliziert, teuer, haben einen großen Platzbedarf und können nur mühsam gereinigt werden.

Ein weiterer Nachteil der bekannten Mehrfachkokillen besteht darin, daß ihre Einzelkokillen, da sie am Kokillenrahmen befestigt sind, beim Zusammenführen der Anfahrböden mit den Kokillen nicht verschoben und/oder hochgehoben werden können, was bei einer ungenauen Placierung der Anfahrböden auf dem Absenktisch zur Beschädigung der empfindlichen Kokillenunterkanten führen kann. Beim Formatwechsel müssen außerdem nicht nur die Befestigungselemente der Einzelkokillen, sondern auch ihre Kühlwasseranschlüsse gelöst werden.

Der Erfindung liegt die Aufgabe zugrunde, eine Mehrfachkokille der eingangs beschriebenen Art zu schaffen, welche die Mängel der bekannten Mehrfachkokillen nicht aufweist, d. h. sie ist einfach und billig herzustellen, ermöglicht einen schnellen Formatwechsel, hat einen geringen Platzbedarf, kann leicht gereinigt werden und gewährleistet vor allem eine gleichmäßige Kokillenwandkühlung und einen perfekten, von Querströmungen freien Spritzwasserschleier. Bei der erfindungsgemäßen Mehrfachkokille soll außerdem ermöglicht werden, die Einzelkokillen auf dem Kokillenrahmen zu verschieben und/oder hochzuheben.

Diese Aufgabe ist bei einer gattungsgemäßen Mehrfachkokille erfindungsgemäß durch die Kennzeichenmerkmale von Anspruch 1 gelöst. Weiterbildungen ergeben sich aus den abhängigen Ansprüchen 2 bis 7.

Die erfindungsgemäße Mehrfachkokille besteht derart aus einem kastenförmigen, geschlossenen Kokillenrahmen, der als Wasserdruckkammer ausgebildet ist und der Halterung und Wasserzuleitung für die Einzelkokillen dient, sowie aus mehreren Einzelkokillen, die ihrerseits eine integrierte Wasserkammer und entweder einen ringförmigen Spritzspalt oder einen Spritzlochkranz aufweisen. Zur Überführung des Kühlwassers vom Kokillenrahmen in die Einzelkokillen sind an der oberen Seite des Kokillenrahmens so viele Öffnungen ausgebildet wie die Mehrfachkokille an Einzelkokillen aufnehmen muß. Die Einzelkokillen ihrerseits weisen an ihrer unteren Seite den Öffnungen des Kokillenrahmens entsprechend angeordnete Wassereinführungsöffnungen auf. In einer Position, in der die Öffnungen der Einzelkokillen den Öffnungen des Kokillenrahmens gegenüberliegen, werden die Einzelkokillen auf den Kokillenrahmen gesetzt und durch ihr Eigengewicht oder auch durch zusätzliche Anpreßkraft an die obere Seite des Kokillenrahmens angepreßt. Dadurch wird eine Verbindung zwischen der Wasserdruckkammer des Kokillenrahmens und den Wasserkammern der Einzelkokillen hergestellt und aus dem Kokillenrahmen und den Einzelkokillen eine komplexe Mehrfachkokille gebildet.

Die Wasserüberführungsöffnungen des Kokillenrahmens, bzw. der Einzelkokillen sind so gewählt, daß entweder der Kokillenrahmen ringförmige Schlitze hat und die Einzelkokillen Loch- . kränze oder umgekehrt, oder aber beide Lochkränze aufweisen.

Wenn die Öffnungen des Kokillenrahmens als ringförmige Schlitze ausgebildet sind, können die Einzelkokillen entweder einen ringförmigen Spritzspalt oder einen Spritzlochkranz aufweisen. Wenn aber die Öffnungen des Kokillenrahmens in der Form von Lochkränzen ausgebildet sind, können die Einzelkokillen als Wasseraustrittsöffnung sinngemäß nur einen Spritzlochkranz aufweisen. Diese Ausführung ermöglicht die Ausbildung der Einzelkokillen aus einem Stück im Gießverfahren.

Wenn sowohl der Kokillenrahmen als auch die Einzelkokillen Lochkränze aufweisen, sind die Löcher in den Lochkränzen beider Teile genauso angeordnet, damit beim Aufsetzen der Einzeikokillen auf den Kokillenrahmen Loch über steht. Diese Ausführung ist für rechteckige Kokillen geeignet, bei denen eine Verdrehung der Kokille auf dem Kokillenrahmen nicht möglich ist.

Gemeinsam ist bei all diesen Ausführungsformen der Erfindung das Vorhandensein einer ringförmigen, siebartigen vertikalen Lochreihe (Lochkranz) - die sinngemäß auch als eine doppelte Lochreihe mit versetzten Löchern oder als ein ringförmiges Lochfeld ausgebildet sein kann - zwischen dem Kokillenrahmen und jeder Einzelkokille. Das Kühlwasser, dessen Druck im Inneren des Kokillenrahmens auf dem Weg zu den im Verhältnis zum Kokillenrahmen oben angeordneten Lochreihen weitgehend verringert und ausgeglichen wird, steigt nun mit rundum gleichmäßiger Geschwindigkeit durch diese vertikalen Lochreihen in die Wasserkammern der auf dem Kokillenrahmen liegenden Einzelkokillen. Hier erfährt es einen letzten, feinen Druckausgleich, und es wird zu den Wasseraustrittsöffnungen (ringförmige Spritzspalte oder Lochkränze) der Einzelkokillen geleitet.

Beim Verlassen der Einzelkokillen bespült das Kühlwasser die Außenwand der Kokillen, sodann die Oberfläche der aus den Kokillen austretenden erstarrten Barren.

Die ringförmige Wasserkammer der Einzelkokillen, im Gegensatz zu den bekannten Stranggie- βkokillen, ist bei der erfindungsgemäßen Mehrfachkokille ziemlich niedrig ausgebildet, da sie hier praktisch nur noch die Aufgabe hat, das Kühlwasser vom Kokillenrahmen auf dem kürzesten Weg zu den Wasseraustrittöffnungen der Kokillen überzuleiten. Bei dieser Kühlwasserführung ist das Auftreten von Querströmungen in der Wasserkammer oder gar im Spritzwasserschleier der Einzelkokillen ausgeschlossen, weil die Strömungslinien, angefangen von den dicht nebeneinander angeordneten vertikalen Überführungslöchern der siebartigen Lochreihe, gleich lang sind und naturgemäß ausschließlich in vertikalen Ebenen verlaufen.

Erfindungsgemäß sind die Wasserüberführungsöffnungen (ringförmige Schlitze oder Lochkränze) des Kokillenrahmens, bzw. der Einzelkokillen vorzugsweise von verschiedener Breite, damit der volle Wasserüberführungsquerschnitt auch bei einer Verschiebung oder ungenauen Placierung der Einzelkokillen erhalten bleibt.

Um eine übermäßige Kühlung der Barreneckbereiche zu verhindern, können die Wasserüberführungsöffnungen des Kokillenrahmens und der Einzelkokillen in den Eckbereichen einer rechteckigen Einzelkokille erfindungsgemäß unterbrochen sein.

Zur Positionierung der Einzelkokillen auf dem Kokillenrahmen sowie zur Begrenzung ihrer Verschiebung kann erfindungsgemäß an der oberen Seite des Kokillenrahmens für jede Einzelkokille eine flache Vertiefung ausgebildet sein, deren Kontur zum Umriß der Einzelkokillen parallel verläuft und deren Umfang gleich oder größer ist als das Ausmaß der Einzelkokillen, wobei das Spiel der Einzelkokillen in den flachen Vertiefungen kleiner ist als das Spiel zwischen den Wasserüberführungsöffnungen im Kokillenrahmen, bzw. in den Einzelkokillen. Diese Vertiefungen dienen als Sitze für die Einzelkokillen. Durch das Spiel einer Einzelkokille in einer flachen Vertiefung kann das Maß der Kokillenverschiebung bestimmt werden, oder die Verschiebung kann verhindert werden.

Die Einzelkokillen können erfindungsgemäß entweder ohne oder mit Zwischenlegung von Dichtungen auf den Kokillenrahmen gesetzt werden. Falls keine Dichtungen eingesetzt werden, kann an den Anschlußstellen Leckwasser austreten. Zum Auffangen dieses Leckwassers kann erfindungsgemäß an der Seitenwand einer jeden Vertiefung eine ringförmige Nut ausgebildet sein, von der das Leckwasser durch von der Nut ausgehende und im Kokillenrahmen befestigte vertikale Drainagerohre in die Gießgrube abgeleitet wird.

In dem Fall, daß das Eigengewicht der Einzelkokillen nicht ausreicht, diese auf dem Kokillenrahmen festzuhalten, können sie durch am Metallverteiler angeordnete federbelastete Druckelemente an die obere Seite des Kokillenrahmens angepreßt werden. Beim Abheben des Metallverteilers vom Kokillenrahmen liegen die Einzelkokillen somit wieder lose auf dem Kokillenrahmen und können geprüft, gereinigt oder ausgewechselt werden.

Wenn eine feste Montage der Einzelkokillen bevorzugt wird, können sie durch am Kokillenrahmen angeordnete Spannelemente am Kokillenrahmen festgespannt werden.

Die Erfindung wird anhand der in den Figuren abgebildeten Ausführungsbeispiele erläutert, und zwar zeigt.
Figur 1 einen Vertikalschnitt einer Sektion der Mehrfachkokille mit verschiebbaren Spritzspalt-Einzelkokillen, einschließlich der entsprechenden Sektion der Verteilerrinne mit federbelasteten Druckelementen sowie Drainagerohre im Kokillenrahmen,
Figur 2 einen Untersicht einer runden Spritzspalt-Einzelkokille,
Figur 3 einen Vertikalschnitt einer Spritzlochkranz-Einzelkokille, die bereitsteht, in die Einrichtung in Fig. 4 eingesetzt zu werden,
Figur 4 einen Vertikalschnitt einer Sektion der Mehr^{f}achkokille mit Spritzlochkranz-Einzelkokillen, einschließlich Drainagerohre im Kokillenrahmen, die Einzelkokille in der Mitte entfernt,
Figur 5 einen Vertikalschnitt einer Sektion der Mehrfachkokille, einschließlich Dichtungen zwischen dem Kokillenrahmen und den Einzelkokillen sowie Spannelemente am Kokillenrahmen,
Figur 6 einen Vertikalschnitt einer Sektion der Mehrfachkokille mit Spritzspalt-Einzelkokillen sowie Drainagerohren und
Figur 7 einen Untersicht einer rechteckigen Spritzspalt-Einzelkokille.

Der Kokillenrahmen 1 ist als kastenförmige Wasserdruckkammer ausgebildet, die dem Querschnitt der Einzelkokillen 3, 4 oder 5 entsprechend ausgebildete Durchbrüche 2 aufweist und seitlich geschlossen ist.

An der oberen Seite des Kokillenrahmens 1 sind zur Wasserversorgung der Einzelkokillen 3, 4 oder 5 Wasserüberführungsöffnungen ausgebildet, die entweder ringförmige Schlitze 6 oder Lochkränze 7 sind. Zur Aufnahme der Einzelkokillen 3, 4 oder 5 weist die obere Seite 16 des Kokillenrahmens 1 flache Vertiefungen 8 auf. Wenn der Umfang der Vertiefung 8 größer ist als das Ausmaß der Einzelkokillen 3, 4 oder 5 (Fig. 1), kann die Einzelkokille 3, 4 oder 5 dementsprechend in der Vertiefung 8 verschoben werden. Wenn jedoch kein Spiel für die Einzelkokille 3, 4 oder 5 vorgesehen ist, sitzt sie verschiebungsfrei in der Vertiefung 8 (Fig.4, 5 und 6).

Die Einzelkokille 3 ist als zweiteilige Spritzspaltkokille ausgebildet. Sie weist eine integrierte, niedrige Wasserkammer 9, an ihrer unteren Seite 15 einen Lochkranz 10 als Wassereinführungsöffnung sowie einen schrägen, ringförmigen Spritzspalt 11 als Wasseraustrittsöffnung auf. Die Kokillenteile 3a und 3b sind zusammengeschraubt (die Schrauben sind lediglich durch ihre Mittellinien angedeutet).

Die Einzelkokille 4 ist als zweiteilige Spritzlochkranzkokille ausgebildet. Sie weist ebenfalls eine integrierte, niedrige Wasserkammer 9, an ihrer unteren Seite 15 einen Lochkranz 10 als Wassereinführungsöffnung sowie einen schrägen Spritzlochkranz 12 als Wasseraustrittsöffnung auf. Die Kokillenteile 4a und 4b sind ebenfalls zusammengeschraubt (die Schrauben sind lediglich durch ihre Mittellinien angedeutet).

Die Einzelkokille 5 ist eine einteilige Spritzlochkranzkokille. Ihre integrierte, niedrige Wasserkammer 9 ist im Gießverfahren ausgebildet und mündet nach unten in einen ringförmigen Schlitz 13 als Wassereinführungsöffnung. Sie weist außerdem einen schrägen Spritzlochkranz 12 als Wasseraustrittsöffnung auf.

Die ringförmigen Schlitze 6 und Lochkränze 7 des Kokillenrahmens 1, die Lochkränze 10 der Einzelkokillen 3, bzw. 4 sowie der ringförmige Schlitz 13 der Einzelkokille 5 können in den Eckbereichen einer rechtekigen Einzelkokille 14 unterbrochen sein, um eine übermäßige Kühlung der Barreneckbereiche zu verhindern (Fig. 7).

Wenn die Einzelkokillen 3, 4 oder 5 ohne Zwischenlegung von Dichtungen 24 auf den Kokillenrahmen 1 gesetzt werden, ist zum Auffangen der geringen Menge Leckwasser an der Seitenwand 17 der Vertiefung 8 eine ringförmige Nut 18 ausgebildet. Von der Nut 18 wird das Leckwasser durch die im Kokillenrahmen 1 befestigten Drainagerohre 19 in die Gießgrube abgeleitet.

Im Normalfall genügt das Eigengewicht der Einzelkokillen 3, 4 oder 5, sie am Kokillenrahmen 1 festzuhalten, denn der Kühlwasserdruck ist an den Wasserüberführungsstellen sehr gering. Wenn jedoch die Einzelkokillen 3, 4 oder 5 mit einem Verschiebungsspiel in den Vertiefungen 8 sitzen (Fig. 1), empfiehlt es sich, sie für die Zeit des Gießens an die obere Seite 16 des Kokillenrahmens anzupressen. Hierfür sind federbelastete Druckelemente 20 vorgesehen, die an der Verteilerrinne 22 angebracht sind. Die Pratzen 21 der Druckelemente 20 halten die Einzelkokillen 3, 4 oder 5 während des Gießvorganges an ihrem Platz fest. Bei Beendigung des Gießens wird die Verteilerrinne 22 vom Kokillenrahmen 1 abgehoben, und die Einzelkokillen 3, 4 oder 5 liegen wieder lose in den Vertiefungen 8.

In Fig. 5 sind zwischen den Anschlußflächen 15 und 16 der Einzelkokillen 3, 4 oder 5, bzw. des Kokillenrahmens 1 Dichtungen 24 eingesetzt, die vorzugsweise in Nuten des Kokillenrahmens 1 liegen. Die Einzelkokillen 3, 4 oder 5 sind hier gleichzeitig durch Pratzen 21 und Muttern 23 am Kokillenrahmen 1 festgespannt.

Die erfindungsgemäße'Mehrfachkokille vereinigt in sich die Vorteile der bekannten Spalt- oder Lochkranzkokillen sowie der bekannten, von außen berieselten Kokillen, ohne ihre Nachteile aufzuweisen, und bietet außerdem weitere Vorteile.

In einer einzigen Kokillenrahmen können jetzt Einzelkokillen verschiedener Formate eingesetzt werden, ohne daß sich die Kühlung der jeweils eingesetzten Kokille verschlechtert. Die Einzelkokillen verschiedenster Formate haben stets das selbe Ausmaß und die selbe Wassereinführungsöffnung. Sie unterscheiden sich lediglich in ihrem lichten Querschnitt und somit in der Breite ihrer ringförmigen Wasserkammer. Unabhängig von ihrem Querschnitt haben sie auch stets eine genau bestimmte und gerichtete, dem Querschnitt angepaßte Wasseraustrittsöffnung, und zwar einen Spritzspalt oder einen Spritzlochkranz. Durch die spezielle Wasserführung ist die Wasserverteilung innerhalb des Kokillenrahmens und jeder Einzelkokille optimal, und deswegen können alle Barren gleichmäßig abgekühlt werden.

Der Formatwechsel kann einfach und schnell durchgeführt werden. Die bis dahin verwendete Einzelkokille wird einfach von ihrem Sitz herausgenommen, und eine Einzelkokille anderen Formats wird in den Sitz eingesetzt.

Die Konstruktion sowohl des Kokillenrahmens als auch der Einzelkokillen ist einfach. Die Einzelkokillen bestehen höchstens aus zwei einfachen Teilen, sind billig herzustellen, einfach zu reinigen und haben einen geringen Platzbedarf.

Das Anwendungsgebiet der erfindungsgemäßen Mehrfachkokille beschränkt sich selbstverständlich nicht auf das konventionelle Stranggießen mit Düsen und Schwimmern. Sie kann ebenfalls Verwendung finden als Bestandteil von mehrfachen Heißkopfkokillen (Hot-top Verfahren) oder als Kühlvorrichtung von mehrfachen elektromagnetischen Stranggießkokillen.

## Patentansprüche

1. Mehrfachkokille zum vertikalen Stranggießen von Nichteisenmetallen, bestehend aus einem gleichzeitig der Kühlwasserzufuhr dienenden, geschlossenen Kokillenrahmen (1) und mehreren Einzelkokillen (3 oder 4), die ihrerseits eine integrierte Wasserkammer (9) und einen ringförmigen Spritzspalt (11) oder einen Spritzlochkranz (12) aufweisen, dadurch gekennzeichnet, daß an der oberen Seite (16) des Kokillenrahmens (1) eine der Zahl der Einzelkokillen (3 oder 4) entsprechende Anzahl ringförmiger Schlitze (6) ausgebildet ist, und daß die Einzelkokillen (3 oder 4), die an ihrer unteren Seite (15) einen Lochkranz (10) aufweisen, der genauso verläuft wie die Schlitze (6), wobei die Breite des Lochkranzes (10) vorzugsweise kleiner ist als die Breite der Schlitze (6), in einer Position, in der die Lochkräuze (10) den Schlitzen (6) gegenüberliegen auf den Kokillenrahmen (1) gesetzt und durch ihr Eigengewicht oder auch durch zusätzliche Anpreßkraft an die obere Seite (16) des Kokillenrahmens (1) angepreßt werden.

2. Mehrfachkokille nach Anspruch 1, dadurch gekennzeichnet, daß der ringförmige Schlitz (6) im Kokillenrahmen (1) durch einen Lochkranz (7) ersetzt ist.

3. Mehrfachkokille nach Anspruch 2, wobei die Einzelkokillen (5) einen Spritzlochkranz (12) aufweisen, dadurch gekennzeichnet, daß die Einzelkokillen (5) an ihrer unteren Seite einen ringförmigen Schlitz (13) aufweisen.

4. Mehrfachkokille nach Anspruch 1. 2 oder 3, dadurch gekennzeichnet, daß die ringförmigen Schlitze (6) bzw. Lochkränze (7) des Kokillenrahmens (1), die Lochkränze (10) der Einzelkokillen (3, bzw. 4) sowie der ringförmige Schlitz (13) der Einzelkokille (5) in den Eckbereichen einer rechteckigen Einzelkokille (14) unterbrochen sind.

5. Mehrfachkokille nach Anspruch 1, 2, 3 oder 4, dadurch gekennzeichnet, daß an der oberen Seite (16) des Kokillenrahmens (1) zur Positionierung der Einzelkokillen (3, 4 oder 5) auf dem Kokillenrahmen (1) für jede Einzelkokille (3, 4 oder 5) eine flache Vertiefung (8) ausgebildet ist, deren Kontur zum Umriß der Einzelkokillen (3, 4 oder 5) parallel verläuft und deren Umfang gleich oder größer ist als das Ausmaß der Einzelkokillen (3, 4 oder 5), wobei das Spiel der Einzelkokillen (3, 4 oder 5) in den flachen Vertiefungen (8) kleiner ist als das Spiel zwischen den Wasserüberführungsöffnungen des Kokillenrahmens und der Einzelkokillen.

6. Mehrfachkokille nach Anspruch 5, dadurch gekennzeichnet, daß zum Auffangen des an den Anschlußstellen der Einzelkokillen (3, 4 oder 5) zum Kokillenrahmen (1) austretenden Leckwassers an der Seitenwand (17) einer jeden Vertiefung (8) eine ringförmige Nut (18) ausgebildet ist, von der das Leckwasser durch von der Nut (18) ausgehende und im Kokillenrahmen (1) befestigte vertikale Drainagerohre (19) in die Gießgrube abgeleitet wird.

7. Mehrfachkokille nach Anspruch 1, 2, 3, 4 oder 5, dadurch gekennzeichnet, daß zwischen der unteren Seite (15) der Einzelkokillen (3,4 oder 5) und der oberen Seite (16) des Kokillenrahmens (1) zur Verhinderung der Wasserfiltration Dichtungen (24) eingesetzt sind.

## Claims

1. Multiple ingot mould for the vertical continuous casting of non-ferrous metals, consisting of a closed mould frame (1) for the cooling water supply and of several individual ingot moulds (3 or 4) which contain each of them an integrated water chamber and are each provided either with an annular ejection slot (11) or with a crown (12) of ejection holes, wherein said mould frame (1) comprises as many annular slots (6) at its upper face (16) as there are individual ingot moulds (3 or 4) and wherein said individual ingot moulds (3 or 4) which comprise each of them a crown (10) of holes at their lower face (15), said crowns (10) of holes having exactly the same shape as the slots (6) and the width of said crowns (10) of holes being preferably smaller than the width of the slots (6), are set on the mould frame (1) when the crowns (10) of holes are facing the slots (6) and are pressed against the upper face (16) of the mould frame (1) either by their own weight or by an additional force.

2. Multiple ingot mould according to claim 1 wherein the annular slots (6) in the mould frame (1) are replaced by crowns (7) of holes.

3. Multiple ingot mould according to claim 2 wherein the individual ingot moulds (5) which comprise crowns (12) of ejection holes are provided with annular slots (13) at their lower face.

4. Multiple ingot mould according to any of claims 1 to 3 wherein both the annular slots (6) or the crowns (7) of holes of the mould frame (1) and the crowns (10) of holes of the individual ingot moulds (3 or 4) or the annular slot (13) of the individual ingot mould (5) are interrupted in the corner regions of rectangular individual ingot moulds (14).

5. Multiple ingot mould according to any of claims 1 to 4 wherein in order to position the individual ingot moulds (3, 4 or 5) on the mould frame (1) said mould frame (1) is provided with as many shallow depressions (8) at its upper face (16) as there are individual ingot moulds (3, 4 or 5), the outlines of said shallow depressions (8) being parallel to the contours of the individual ingot moulds (3, 4 or 5) and the diameters of said shallow depressions (8) being the same or larger than the diameters of the individual ingot moulds (3, 4 or 5), whereas the play of the individual ingot moulds (3,4 or 5) in the shallow depressions (8) is smaller than the difference in widths between the water transport openings of the mould frame (1) and those of the individual ingot moulds (3, 4 or 5).

6. Multiple ingot mould according to claim 5 wherein an annular groove (18) is shaped in the mould frame (1) at the side-wall (17) of each shallow depression (8) to collect the leakage water at the connections of the individual ingot moulds (3, 4 or 5) with said mould frame (1), said leakage water being discharged from said annular grooves (18) into the casting pit through vertical drain pipes (19) attached to the mould frame (1) at the bottoms of said annular grooves (18).

7. Multiple ingot mould according to any of claims 1 to 5 wherein gaskets (24) are inserted between the lower face (15) of the individual ingot moulds (3, 4 or 5) and the upper face (16) of the mould frame (1) to prevent water leakage.

## Revendications

1. Lingotière multiple pour la coulée continue verticale de métaux non ferreux, composée par un cadre fermé (1) servant à l'alimentation de l'eau de refroidissement, et plusieurs lingotières individuelles (3 ou 4) dotées, de leur part, soit d'une chambre à eau intégrée (9) avec fente annulaire d'arrosage (11) soit d'une couronne perforée d'arrosage (12), caractérisée par le fait que la partie supérieure (16) du cadre (1) est équipée de fentes annulaires (6), dont le nombre correspond à celui des lingotières individuelles (3 ou 4), et que ces lingotières individuelles (3 ou 4) munies dans les parties inférieures (15) d'une couronne perforée (10), dont la forme correspond exactement à celle des fentes (6), la largeur de la couronne (10) étant préférablement inférieure à celle des fentes (6), sont posées sur le cadre (1) de telle manière que les couronnes (10) soient opposées aux fentes (6), et appuyées sur la partie supérieure (16) du cadre (1) par leur poids propre augmenté, le cas échéant, par une force additionnelle.

2. Lingotière multiple selon la revendication 1, caractérisée par le fait que la fente annulaire (6) du cadre (1) est remplacée par une couronne perforée (7).

3. Lingotière multiple selon la revendication 2, les lingotières individuelles (5) étant dotées d'une couronne perforée d'arrosage (12), caractérisée par le fait que les lingotières individuelles (5) ont une fente annulaire (13) dans la partie inférieure.

4. Lingotière multiple selon les revendications 1, 2 ou 3, caractérisée par le fait que les fentes annulaires et, respectivement, les couronnes perforées (7) du cadre (1), les couronnes perforées (10) des lingotières individuelles (3 ou 4), ainsi que la fente annulaire (13) de la lingotière individuelle (5) sont interrompues dans les zones de coin d'une lingotière individuelle rectangulaire (14).

5. Lingotière multiple selon les revendications 1, 2, 3 ou 4, caractérisée par le fait que la partie supérieure (16) du cadre (1) est étudiée avec un creux peu profond (8) pour le positionnement sur le cadre (1) des lingotières individuelles (3, 4 ou 5), chaque lingotière individuelle (3, 4 ou 5) ayant son propre creux dont les contours sont parallèles à ceux des lingotières individuelles (3, 4 ou 5) et dont les circonférences sont égales ou supérieures à celles des lingotières individuelles (3, 4 ou 5) le jeu des lingotières individuelles (3, 4 ou 5) dans les creux (8) étant inférieur au jeu existant entre les ouvertures de transport d'eau du cadre et celles des lingotières individuelles.

6. Lingotière multiple selon la revendication 5, caractérisée par le fait que pour collecter l'eau qui fuit dans les zones d'union entre les lingotières individuelles (3, 4 ou 5) et le cadre (1), on a prévu une rainure annulaire (18) sur la paroi latérale (17) de chaque creux (8), rainure qui dirige les fuites vers la fosse de coulage à travers les tuyaux verticaux de drainage (19) partant de la rainure (18) et fixés dans le cadre (1).

7. Lingotière multiple selon les revendications 1, 2, 3, 4 ou 5, caractérisée par le fait que, pour éviter les filtrations d'eau, on a prévu des joints (24) entre la partie inférieure (15) des lingotières individuelles (3, 4 ou 5) et la partie supérieure (16) du cadre (1).
